# FASCICULE DE BREVET EUROPEEN

(11) **EP 2 761 379 B1**
(45) Date de publication et mention de la délivrance du brevet: **18.11.2015**
(21) Numéro de dépôt: 11763699.3
(22) Date de dépôt: 29.09.2011
(51) Int. Cl.: G04B 17/28, G04B 31/04

(54) **MOUVEMENT HORLOGER COMPRENANT UN TOURBILLON**
UHRWERK MIT TOURBILLON
CLOCK MOVEMENT INCLUDING A TOURBILLON

(43) Date de publication de la demande: 06.08.2014
(73) Titulaire: Télôs Watch SA, 2300 La Chaux-de-Fonds (CH)
(72) Inventeur: ORNY, Franck, CH-2300 La Chaux-de-Fonds (CH); GIRARDIN, Johnny, CH-2046 Fontaines (CH)
(74) Mandataire: GLN SA
(86) Numéro de dépôt international: PCT/EP2011/067052
(87) Numéro de publication internationale: WO 2013/044972

(56) Documents cités:
- WO-A1-01/18611
- US-A- 3 001 136

## Description

### Domaine technique

La présente invention se rapporte au domaine de l'horlogerie. Elle concerne, plus particulièrement un mouvement horloger comportant un bâti, un organe-support présentant un élément-support inférieur et un élément-support supérieur, une roue fixe, un tourbillon comprenant une cage montée pivotante sur ledit organe-support entre l'élément-support inférieur et l'élément-support supérieur autour d'un axe de pivotement AA, un balancier et un mécanisme d'échappement, montés pivotants sur ladite cage, le balancier étant monté pivotant autour du même axe AA, la cage comprenant des moyens de pivotement selon ledit axe AA par rapport à l'organe-support et le balancier comprenant des moyens de pivotement selon ledit axe AA par rapport à la cage.

### Etat de la technique

Le tourbillon est un système réglant tournant bien connu de l'homme du métier. On sait que, lorsque l'échappement d'une montre mécanique se trouve en position verticale, les déséquilibres inévitables du balancier et du spiral engendrés par la gravitation terrestre entraînent des écarts de marche. Le but du tourbillon est de compenser ces variations en faisant prendre au balancier-spiral, dans le cas d'un tourbillon à un seul axe, toutes les positions verticales.

Un tourbillon est composé généralement d'un balancier et d'un mécanisme d'échappement qui comprend une roue d'échappement et, dans le cas d'un échappement à ancre, d'une ancre. Ces éléments sont montés dans une cage tournante suspendue entre deux points de pivotement, qui peuvent être situés sur la platine et le pont de barrette ou sur le pont de cage et le pont de barrette. La cage fonctionne comme le mobile de seconde. Elle porte, sur son axe, un pignon de seconde et est entraînée par la roue moyenne. A l'intérieur de la cage, le rôle de l'échappement est conventionnel. La force est transmise à partir d'un pignon d'échappement coaxial avec la roue d'échappement, ce pignon engrenant, à la manière d'un satellite, avec une roue de seconde fixe, solidaire de la platine. Dans le cas des tourbillons, l'axe du balancier doit être parfaitement coaxial avec celui de la cage.

Le principal inconvénient de ce type de cage est un besoin en énergie important pour entrainer en rotation la cage, du fait notamment de ses dimensions importantes et des frottements importants au niveau des points de pivotement de la cage par rapport au bâti. Il y alors moins d'énergie disponible pour le balancier, d'où une perte possible de précision.

Par ailleurs, la demande WO 01/18611 divulgue un tourbillon classique avec cage et moyens de pivotement du balancier, la cage et le balancier étant coaxiaux. Les pivots de la cage et du balancier sont de construction fragile et sont sujets à des casses en cas de chocs du mouvement, notamment au niveau des points de pivotement.

Un but de la présente invention est donc de pallier ces inconvénients, en proposant un mouvement horloger comprenant un tourbillon permettant d'accroître l'énergie disponible pour le balancier sans nuire à la précision du mouvement.

Un autre but de la présente invention est de proposer un mouvement horloger comprenant un tourbillon robuste, sans risque de casser les pivots en cas de chocs.

### Divulgation de l'invention

A cet effet, et conformément à la présente invention, il est proposé un mouvement horloger tel que décrit en préambule, dans lequel les moyens de pivotement de la cage comprennent un premier arbre creux supporté par l'élément-support inférieur et éventuellement un deuxième arbre creux supporté par l'élément-support supérieur et lesdits moyens de pivotement du balancier comprennent un troisième arbre creux supporté par la cage. Le mouvement comprend en outre un câble monté traversant dans lesdits premier, deuxième et troisième arbres creux, et au moins un organe tenseur agencé pour maintenir ledit câble sous tension..

Ainsi, les pivots traditionnels de la cage et du balancier sont supprimés, la cage supportée par l'organe-support et le balancier supporté par la cage étant maintenus par un câble, ce qui permet de diminuer de manière très significative les frottements et de supprimer les risques de casse des pivots en cas de chocs.

Selon certaines variantes de réalisation, l'élément-support inférieur et l'élément-support supérieur de l'organe-support peuvent être fixes par rapport au bâti, de sorte que le câble est fixe par rapport au bâti.

Dans une autre variante de réalisation, l'élément-support inférieur et l'élément-support supérieur de l'organe-support sont fixes l'un par rapport à l'autre, et l'organe-support est agencé pour être mobile par rapport au bâti. A cet effet, l'organe-support peut comprendre un bras monté articulé sur le bâti et agencé pour être entrainé en mouvement et déplacer l'organe-support par rapport au bâti.

Selon des variantes de réalisation, le câble et l'axe de pivotement AA de la cage peuvent être perpendiculaires à l'élément-support inférieur et à l'élément-support supérieur de l'organe-support ou inclinés par rapport à une droite perpendiculaire à l'élément-support inférieur et à l'élément-support supérieur de l'organe-support.

Selon d'autres variantes de réalisation, l'un de l'élément-support inférieur et de l'élément-support supérieur de l'organe-support est mobile par rapport au bâti de sorte que l'extrémité du câble liée audit élément-support mobile inférieur ou supérieur est mobile, le câble et la cage étant alors animés d'un mouvement dans lequel le câble et l'axe de pivotement AA de la cage passent par différentes positions inclinées par rapport à une droite perpendiculaire à l'élément-support inférieur et à l'élément-support supérieur de l'organe-support. Le mouvement de l'un de l'élément-support inférieur et de l'élément-support supérieur de l'organe-support peut être un mouvement de translation, ou de rotation circulaire ou elliptique.

### Brève description des dessins

D'autres caractéristiques de la présente invention apparaîtront plus clairement à la lecture de la description qui va suivre, faite en référence aux dessins annexés, dans lesquels:
- la figure 1 est une vue de dessus d'une première variante d'un mouvement selon l'invention,
- la figure 2 est une vue en coupe selon la ligne II-II de la figure 1,
- les figures 3 à 5 sont respectivement des vues de détails agrandies des zones C, D et E de la figure 2,
- la figure 6 est une vue de dessus d'une deuxième variante d'un mouvement selon l'invention,
- la figure 7 est une vue en coupe selon la ligne VII-VII de la figure 6,
- les figures 8 à 10 sont respectivement des vues de détails agrandies des zones B, C, et D de la figure 7,
- les figures 11 et 12 sont respectivement une vue isométrique et une vue en coupe d'une troisième variante d'un mouvement selon l'invention.

### Mode(s) de réalisation de l'invention

En référence aux figures 1 et 2, un mouvement horloger selon l'invention comprend un bâti, un organe-support présentant un élément inférieur 1 et un élément supérieur 2, fixé sur l'élément inférieur parallèlement à celui-ci. Le mouvement comprend également une roue moyenne 3 montée pivotante sur le bâti, une roue fixe 4 montée sur l'élément-support inférieur 1, et un tourbillon comprenant une cage 5 montée pivotante sur l'organe-support autour d'un axe de pivotement AA. La cage 5 comprend une planche inférieure 6 et une planche supérieure 7, parallèles et reliées entre elles par des piliers 8. Dans cette variante de réalisation, l'axe de pivotement AA est perpendiculaire à l'élément-support inférieur 1 et à l'élément-support supérieur 2. Comme expliqué ci-dessus et d'une manière connue de l'homme du métier, un tourbillon est un système réglant tournant, dans lequel un balancier 10, associé à un ressort-spiral 11, et un mécanisme d'échappement comportant une roue d'échappement 12, sont montés pivotants entre les planches inférieure 6 et supérieure 7 de la cage 5. Dans l'exemple illustré, l'échappement comprend également une ancre 13, coopérant avec le balancier 10 et avec la roue d'échappement 12 par des palettes 14.

Plus particulièrement, selon une certaine terminologie généralement utilisée dans le domaine de l'horlogerie, dans un tourbillon, l'axe de pivotement AA de la cage 5 et celui du balancier 10 sont confondus.

Conformément à la présente invention, la cage 5 est montée pivotante sur l'organe-support, la planche inférieure 6 de la cage 5 comprenant, comme moyens de pivotement selon l'axe AA, un premier arbre creux 16 supporté par l'élément-support inférieur 1 et la planche supérieure 7 de la cage 5 comprenant, comme moyens de pivotement selon l'axe AA, un deuxième arbre creux 17 supporté par l'élément-support supérieur 2. L'arbre 16 est solidaire d'un pignon de seconde 18 agencé pour coopérer avec la roue moyenne 3.

De plus, le balancier 10 est monté pivotant dans la cage 5 et comprend, comme moyens de pivotement selon l'axe AA, un troisième arbre creux 20 supporté par les planches inférieure 6 et supérieure 7. Selon l'invention, la cage 5 et le balancier 10 sont tenus par un même câble 22, monté traversant dans les arbres creux 16, 17 et 20 des planches inférieure 6, supérieure 7 et du balancier 10, respectivement, et dont les extrémités sont rendues solidaires de l'élément-support inférieur 1 et de l'élément-support supérieur 2.

Les arbres creux 16, 17, 20 sont rapportés et rendus solidaires des planches inférieure 6 et supérieure 7, et du balancier 10, respectivement. Dans une autre variante, les arbres creux 16, 17, 20 peuvent être d'une seule pièce avec respectivement les planches inférieure 6 et supérieure 7, et le balancier 10. Les arbres creux 16, 17 et 20 présentent une forme telle que leurs extrémités en regard appuient les unes sur les autres. De même, l'extrémité de l'arbre 16 en regard de l'élément-support inférieur 1 appuie sur celui-ci, et l'extrémité de l'arbre 17 en regard de l'élément-support supérieur 2 appuie sur celui-ci.

De plus, les arbres creux 16, 17 et 20 comprennent à chacune de leurs extrémités en appui avec une autre surface, des pierres chassées dans lesdits arbres 16, 17, 20, les pierres étant percées pour le passage du câble 22.

De même, l'élément-support inférieur 1 et l'élément-support supérieur 2 comprennent des pierres percées pour le passage du câble 22, lesdites pierres formant des pierres contre-pivot sur lesquelles appuient les pierres en regard des arbres 16 et 17 de la cage 5.

Afin de réduire les frottements, deux pierres disposées en contact l'une de l'autre sont telles que la surface de contact de l'une est plate, et la surface de contact de l'autre est arrondie.

La figure 5 montre en détails une pierre percée 24, chassée dans l'arbre 16, disposée en contact d'une pierre percée 26, contre-pivot, prévue dans l'élément-support inférieur 1. La surface de contact de la pierre 24 est plate tandis que la surface de contact de la pierre 26 est arrondie.

De même, la figure 4 montre en détails une pierre percée 28, chassée dans l'arbre 16 de la planche inférieure 6 de la cage 5, disposée en contact d'une pierre percée 30, chassée dans l'arbre 20 du balancier 10, au niveau de son double plateau 32 chassé à une extrémité de l'arbre 20. La surface de contact de la pierre 30 est plate tandis que la surface de contact de la pierre 28 est arrondie.

Dans l'autre extrémité de l'arbre 20, au niveau du piton, est chassée une pierre percée 34, disposée en contact d'une pierre percée 36, chassée dans l'arbre 17 de la planche supérieure 7 de la cage 5. La surface de contact de la pierre 34 est plate tandis que la surface de contact de la pierre 36 est arrondie.

La figure 3 montre en détails une pierre percée 38, chassée dans l'arbre 17, disposée en contact d'une pierre percée 40, contre-pivot, prévue dans l'élément-support supérieur 2. La surface de contact de la pierre 38 est plate tandis que la surface de contact de la pierre 40 est arrondie.

Par ailleurs, le câble 22 doit être maintenu sous tension. A cet effet, il comprend deux extrémités rendues solidaires respectivement de l'élément-support inférieur 1 et de l'élément-support supérieur 2 de l'organe-support, au moins l'une des extrémités du câble 22 étant agencée pour coopérer avec un organe tenseur afin de maintenir ledit câble sous tension. Plus particulièrement, l'une des extrémités du câble 22 est rendue solidaire de l'élément-support inférieur 1 au moyen d'une bille sertie 42, positionnée dans ledit élément-support inférieur 1 dans un logement prévu sous la pierre 26.

L'autre extrémité du câble 22 est rendue solidaire de l'élément-support supérieur 2 au moyen d'un dispositif d'arrêt 44. Un organe tenseur comprenant, dans la variante représentée un écrou 46 et une rondelle Belleville 48 est prévu pour maintenir le câble 22 sous la tension désirée.

Il est bien évident que les positions de la bille sertie et de l'organe tenseur peuvent être inversées.

Le fonctionnement du tourbillon est identique au tourbillon traditionnel décrit en préambule. Toutefois, la cage et le balancier selon l'invention ne présentant plus de pivots, les frottements sont considérablement réduits, et la perte d'énergie est limitée. Par ailleurs, il n'y a plus de risque de casse des pivots en cas de chocs.

Dans la variante représentée sur les figures 1 à 5, le câble 22 est disposé perpendiculairement à l'élément-support inférieur 1 et à l'élément-support supérieur 2. De plus, l'élément-support inférieur 1 et l'élément-support supérieur 2 de l'organe-support sont fixes l'un par rapport à l'autre et par rapport au bâti, de sorte que seul le tourbillon est en mouvement, le câble 22 restant fixe.

Dans une autre variante représentée sur les figures 11 et 12, l'élément-support inférieur 1 et l'élément-support supérieur 2 de l'organe-support sont reliés et sont fixes l'un par rapport à l'autre mais l'organe-support portant la cage 5 est mobile par rapport au bâti.

Les éléments des figures 11 et 12 sont les mêmes éléments que ceux de la première variante représentée sur les figures 1 à 5.

Comme décrit pour la première variante, il est prévu une cage 5 montée pivotante sur l'organe-support autour de l'axe de pivotement AA qui est perpendiculaire à l'élément-support inférieur 1 et à l'élément-support supérieur 2. Sur la cage 5 est prévue la roue fixe 4 qui coopère avec un pignon d'échappement 60 du mécanisme d'échappement. Les moyens de pivotement de la cage 5 comprennent l'arbre creux 16 supporté par l'élément-support inférieur 1 et par un deuxième arbre creux 17 supporté par l'élément-support supérieur 2. L'arbre 16 est solidaire d'un pignon de seconde 18 agencé pour coopérer avec une roue du rouage du mouvement. Le pignon de seconde 18 et ladite roue du rouage du mouvement sont agencés de manière à assurer une liaison cinématique entre eux, indépendamment de la position de l'organe-support. Par exemple, le pignon de seconde 18 et ladite roue du rouage du mouvement peuvent former ensemble un engrenage conique ou hélicoïdal.

Les moyens de pivotement du balancier 10 comprennent un arbre creux 20 supporté par la cage 5. Selon l'invention, la cage 5 et le balancier 10 sont tenus par un même câble 22 monté traversant dans lesdits arbres creux 16, 17 et 20. Comme pour la variante précédente, il est prévu des pierres percées pour le passage du câble 22.

Le câble 22 est maintenu sous tension. A cet effet, l'extrémité 22a du câble 22 est rendue solidaire de l'élément-support supérieur 2 au moyen d'une bille sertie 52. L'autre extrémité 22b du câble 22 est rendue solidaire d'un élément 54 du bâti au moyen d'une bille 56 positionnée dans un logement 57 prévu sur ledit élément 54 du bâti.

De plus, l'organe-support comprend un bras 50 monté articulé sur le bâti et agencé pour être entrainé en mouvement et déplacer l'organe-support par rapport au bâti. Le bras 50 peut par exemple être monté entre le pont de barillet et le cadran. Le bras 50 est agencé pour coopérer avec un rouage du mouvement afin par exemple de pivoter par rapport au bâti et entrainer le déplacement de l'organe-support, et donc des éléments-supports 1 et 2, par rapport au bâti. Par exemple, le bras 50 peut être entrainé en rotation alternativement dans un sens puis dans l'autre sur un secteur, donnant à l'organe-support un mouvement de bascule.

Pour permettre les mouvements de l'organe-support par rapport au bâti, le bras 50 comporte un logement 59 dans lequel se positionne la bille 52 montée libre en rotation. De plus, l'élément-support inférieur 1 présente une base 58 en forme de pointe reposant sur la bille 56 montée libre en rotation dans son logement 57 prévu sur l'élément 54 de bâti.

Dans une autre variante représentée sur les figures 6 à 10, le câble 22 et l'axe de pivotement AA de la cage 5 sont inclinés par rapport à une droite perpendiculaire à l'élément-support inférieur 1 et à l'élément-support supérieur 2. Les éléments des figures 6 à 10 sont les mêmes éléments que ceux de la première variante représentée sur les figures 1 à 5.

La roue fixe 4 coopère avec un pignon d'échappement du mécanisme d'échappement, ladite roue fixe 4 et ledit pignon d'échappement étant agencés de manière à assurer une liaison cinématique entre eux, indépendamment de la position de la cage 5. Par exemple, la roue fixe 4 et le pignon d'échappement peuvent former ensemble un engrenage conique ou hélicoïdal.

Dans cette disposition, l'élément-support inférieur 1 et l'élément-support supérieur 2 peuvent être fixes par rapport au bâti de sorte que le câble 22 est fixe par rapport audit bâti et à l'organe-support. Dans une autre variante, l'élément-support supérieur 2, par exemple, est mobile de sorte que l'extrémité du câble 22 qui est solidaire de l'élément-support supérieur 2 est mobile, le câble 22 et le tourbillon étant alors animés d'un mouvement dans lequel le câble 22 et l'axe de pivotement de la cage AA passent par différentes positions inclinées par rapport à une droite perpendiculaire à l'élément-support inférieur 1 et à l'élément-support supérieur 2 de l'organe-support. Les arbres 16, 17 et 20 étant uniquement en appui entre eux et sur l'organe-support par l'intermédiaire des pierres, les différents mouvements relatifs de la cage 5 et du balancier 10 sont rendus possibles. Par ailleurs, afin de pouvoir permettre les mouvements de la cage 5 par rapport à l'organe-support, la pierre 24 de l'arbre 16 et la pierre 26 contre-pivot dans l'élément-support inférieur 1 ont des formes arrondies complémentaires. De même la pierre 38 de l'arbre 17 et la pierre 40 contre-pivot dans l'élément-support supérieur 2 ont des formes arrondies complémentaires. L'orifice percé dans les pierres contre-pivot 26 et 40 est évasé pour permettre le déplacement du câble 22. De plus, la bille 42 est montée libre en rotation entre l'élément-support inférieur 1 et la pierre contre-pivot 26 afin de pouvoir suivre le mouvement du câble 22 lorsque l'élément-support supérieur 2 est en mouvement.

Le mouvement de l'élément-support supérieur 2 peut être un mouvement de translation.

Le mouvement de l'élément-support supérieur 2 peut être un mouvement de rotation, l'extrémité du câble 22 solidaire de l'élément-support supérieur 2 étant excentrée par rapport à l'extrémité du câble 22 solidaire de l'élément-support inférieur 1. L'élément-support supérieur 2 peut être animé d'un mouvement de rotation circulaire ou elliptique donnant à l'extrémité du câble 22 solidaire de l'élément-support supérieur 2 le même mouvement.

Il est bien évident que la configuration peut être inversée en prévoyant un élément-support inférieur mobile et un élément-support supérieur fixe. Le mouvement comprend en outre un mécanisme approprié permettant de mettre en mouvement l'un de l'élément-support inférieur ou de l'élément-support supérieur de l'organe-support, en fonction du mouvement souhaité.

## Revendications

1. Mouvement horloger comportant un bâti, un organe-support présentant un élément-support inférieur (1) et un élément-support supérieur (2), une roue fixe (4), un tourbillon comprenant une cage (5) montée pivotante sur l'organe-support autour d'un axe de pivotement AA, un balancier (10) et un mécanisme d'échappement, montés pivotants sur ladite cage (5), la cage (5) comprenant des moyens de pivotement selon ledit axe AA par rapport à l'organe-support, et le balancier (10) comprenant des moyens de pivotement selon ledit axe AA par rapport à la cage (5), **caractérisé en ce que** lesdits moyens de pivotement de la cage (5) comprennent un premier arbre (16) creux supporté par l'élément-support inférieur (1) et éventuellement un deuxième arbre (17) creux supporté par l'élément-support supérieur (2) et lesdits moyens de pivotement du balancier (10) comprennent un troisième arbre (20) creux supporté par la cage (5), et **en ce que** ledit mouvement comprend en outre un câble (22) monté traversant dans lesdits premier, éventuellement dans le deuxième, et dans le troisième arbres creux (16, 17, 20) et au moins un organe tenseur agencé pour maintenir ledit câble (22) sous tension.

2. Mouvement selon la revendication 1, **caractérisé en ce que** les premier, éventuellement deuxième et troisième arbres (16, 17, 20) creux comprennent à chacune de leurs extrémités, en appui avec une autre surface, des pierres (24, 28, 30, 34, 36, 38) chassées dans lesdits premier, éventuellement deuxième et troisième arbres (16, 17, 20), lesdites pierres (24, 28, 30, 34, 36, 38) étant percées pour le passage du câble (22).

3. Mouvement selon la revendication 2, **caractérisé en ce que** l'élément-support inférieur (1) et éventuellement l'élément-support supérieur (2) comprennent des pierres (26, 40) percées pour le passage du câble (22), lesdites pierres (26, 40) formant des pierres contre-pivot sur lesquelles appuient les pierres en regard (24, 38) des premier et éventuellement deuxième arbres creux (16, 17) de la cage (5).

4. Mouvement selon l'une quelconque des revendications précédentes, **caractérisé en ce que** l'élément-support inférieur (1) et l'élément-support supérieur (2) de l'organe-support sont fixes par rapport au bâti.

5. Mouvement selon l'une quelconque des revendications 1 à 3, **caractérisé en ce que** l'élément-support inférieur (1) et l'élément-support supérieur (2) de l'organe-support sont fixes l'un par rapport à l'autre, et **en ce que** l'organe-support est agencé pour être mobile par rapport au bâti.

6. Mouvement selon la revendication 5, **caractérisé en ce que** l'organe-support comprend un bras (50) monté articulé sur le bâti et agencé pour être entrainé en mouvement et déplacer l'organe-support par rapport au bâti.

7. Mouvement selon l'une quelconque des revendications 4 à 6, **caractérisé en ce que** le câble (22) et l'axe de pivotement AA de la cage (5) sont perpendiculaires à l'élément-support inférieur (1) et à l'élément-support supérieur (2) de l'organe-support.

8. Mouvement selon l'une quelconque des revendications 4 à 6, **caractérisé en ce que** le câble (22) et l'axe de pivotement AA de la cage (5) sont inclinés par rapport à une droite perpendiculaire à l'élément-support inférieur (1) et à l'élément-support supérieur (2) de l'organe-support.

9. Mouvement selon l'une quelconque des revendications 1 à 3, **caractérisé en ce que** l'un de l'élément-support inférieur (1) et de l'élément-support supérieur (2) de l'organe-support est mobile par rapport au bâti de sorte que l'extrémité du câble (22) liée audit élément-support mobile inférieur (1) ou supérieur (2) est mobile, le câble (22) et la cage (5) étant agencés pour être animés d'un mouvement dans lequel le câble (22) et l'axe de pivotement AA de la cage (5) passent par différentes positions inclinées par rapport à une droite perpendiculaire à l'élément-support inférieur (1) et à l'élément-support supérieur (2) de l'organe-support.

10. Mouvement selon la revendication 9, **caractérisé en ce que** l'un de l'élément-support inférieur (1) et de l'élément-support supérieur (2) de l'organe-support est mobile en translation.

11. Mouvement selon la revendication 9, **caractérisé en ce que** l'un de l'élément-support inférieur (1) et de l'élément-support supérieur (2) de l'organe-support est mobile en rotation, circulaire ou elliptique.

12. Mouvement selon l'une quelconque des revendications précédentes, **caractérisé en ce que** la roue fixe (4) est agencée pour coopérer avec un pignon d'échappement du mécanisme d'échappement, ladite roue fixe (4) et ledit pignon d'échappement étant agencés de manière à assurer une liaison cinématique entre eux, indépendamment de la position de la cage (5).

## Patentansprüche

1. Uhrwerk, das ein Gestell, ein Stützorgan mit einem unteren Stützelement (1) und einem oberen Stützelement (2), ein starres Rad (4), ein Tourbillon, das ein um eine Drehachse AA drehend auf dem Stützorgan montiertes Gestell (5) umfasst, eine Unruh (10) und einen Hemmungsmechanismus, die drehend auf dem Gestell (5) montiert sind, aufweist, wobei das Gestell (5) Drehmittel gemäß der Achse AA im Verhältnis zum Stützorgan umfasst und die Unruh (10) Drehmittel gemäß der Achse AA im Verhältnis zum Gestell (5) umfasst, **dadurch gekennzeichnet, dass** die Drehmittel des Gestells (5) eine erste, vom unteren Stützelement (1) gestützte Hohlwelle (16) und eventuell eine zweite, vom oberen Stützelement (2) gestützte Hohlwelle (17) umfassen und die Drehmittel der Unruh (10) eine dritte, vom Gestell (5) gestützte Hohlwelle (20) umfassen, und dass das Uhrwerk ferner ein Kabel (22) umfasst, das die erste, eventuell die zweite und dritte Hohlwelle (16, 17, 20) durchquerend montiert ist und mindestens ein Spannorgan, das ausgebildet ist, um das Kabel (22) unter Spannung zu halten.

2. Uhrwerk nach Anspruch 1, **dadurch gekennzeichnet, dass** die erste, eventuell die zweite und die dritte Hohlwelle (16, 17, 20) an jedem ihrer Enden in Abstützung auf einer anderen Fläche Steine (24, 28, 30, 34, 36, 38) umfassen, die in die erste, eventuell in die zweite und die dritte Welle (16, 17, 20) eingepresst sind, wobei die Steine (24, 28, 30, 34, 36, 38) für den Durchgang des Kabels (22) durchbrochen sind.

3. Uhrwerk nach Anspruch 2, **dadurch gekennzeichnet, dass** das untere Stützelement (1) und eventuell das obere Stützelement (2) für den Durchgang des Kabels (22) durchbrochene Steine (26, 40) umfassen, wobei die Steine (26, 40) Decksteine bilden, auf denen sich die Steine gegenüber (24, 38) der ersten und eventuell der zweiten Hohlwelle (16, 17) des Gestells (5) abstützen.

4. Uhrwerk nach einem der vorangehenden Ansprüche, **dadurch gekennzeichnet, dass** das untere Stützelement (1) und das obere Stützelement (2) des Stützorgans im Verhältnis zum Gestell befestigt sind.

5. Uhrwerk nach einem der Ansprüche 1 bis 3, **dadurch gekennzeichnet, dass** das untere Stützelement (1) und das obere Stützelement (2) des Stützorgans im Verhältnis zueinander befestigt sind und dass das Stützorgan ausgebildet ist, um im Verhältnis zum Gestell beweglich zu sein.

6. Uhrwerk nach Anspruch 5, **dadurch gekennzeichnet, dass** das Stützorgan einen Arm (50) umfasst, der auf dem Gestell angelenkt montiert ist und ausgebildet, um in Bewegung angetrieben zu sein und das Stützorgan im Verhältnis zum Gestell zu verlagern.

7. Uhrwerk nach einem der Ansprüche 4 bis 6, **dadurch gekennzeichnet, dass** das Kabel (22) und die Drehachse AA des Gestells (5) senkrecht zum unteren Stützelement (1) und zum oberen Stützelement (2) des Stützorgans sind.

8. Uhrwerk nach einem der Ansprüche 4 bis 6, **dadurch gekennzeichnet, dass** das Kabel (22) und die Drehachse AA des Gestell (5) im Verhältnis zu einer zum unteren Stützelement (1) und zum oberen Stützelement (2) des Stützorgans senkrechten Geraden geneigt sind.

9. Uhrwerk nach einem der Ansprüche 1 bis 3, **dadurch gekennzeichnet, dass** eines vom unteren Stützelement (1) und vom oberen Stützelement (2) des Stützorgans im Verhältnis zum Gestell derart beweglich ist, dass das Ende des Kabels (22), das mit dem unteren (1) oder oberen (2) beweglichen Stützelement verbunden ist, beweglich ist, wobei das Kabel (22) und das Gestell (5) ausgebildet sind, um in einer Bewegung angetrieben zu sein, bei der das Kabel (22) und die Drehachse AA des Gestells (5) im Verhältnis zu einer zum unteren Stützelement (1) und zum oberen Stützelement (2) des Stützorgans senkrechten Geraden verschiedene geneigte Positionen absolvieren.

10. Uhrwerk nach Anspruch 9, **dadurch gekennzeichnet, dass** eines vom unteren Stützelement (1) und vom oberen Stützelement (2) des Stützorgans verschiebend beweglich ist.

11. Uhrwerk nach Anspruch 9, **dadurch gekennzeichnet, dass** eines vom unteren Stützelement (1) und vom oberen Stützelement (2) des Stützorgans in kreisrunder oder elliptischer Rotation beweglich ist.

12. Uhrwerk nach einem der vorangehenden Ansprüche, **dadurch gekennzeichnet, dass** das starre Rad (4) ausgebildet ist, um mit einem Hemmungstrieb des Hemmungsmechanismus zusammenzuarbeiten, wobei das starre Rad (4) und der Hemmungstrieb derart ausgebildet sind, dass zwischen ihnen unabhängig von der Position des Gestells (5) eine kinematische Verbindung gesichert ist.

## Claims

1. A clockwork movement comprising a frame, a support organ having a lower support element (1) and an upper support element (2), a fixed wheel (4), a tourbillon comprising a cage (5) mounted pivoting on the support organ around a pivot axis AA, a balance (10) and an escapement mechanism, mounted pivoting on said cage (5), the cage (5) comprising pivot means along said axis AA relative to the support organ, and the balance (10) comprising pivot means along said axis AA relative to the cage (5), **characterized in that** said means for pivoting the cage (5) comprise a first hollow arbor (16) supported by the lower support element (1) and optionally a second hollow arbor (17) supported by the upper support element (2), and said pivot means of the balance (10) comprise a third hollow arbor (20) supported by the cage (5), and **in that** said movement further comprises a cable (22) mounted in a through manner in said first, optionally second, and in the third hollow arbors (16, 17, 20) and at least one tensing organ arranged to keep said cable (22) tensed.

2. The movement according to claim 1, **characterized in that** the first, optionally second and third hollow arbors (16, 17, 20) comprise, at each of their ends, bearing with another surface, stones (24, 28, 30, 34, 36, 38) driven into said first, optionally second and third arbors (16, 17, 20), said stones (24, 28, 30, 34, 36, 38) being pierced for the passage of the cable (22).

3. The movement according to claim 2, **characterized in that** the lower support element (1) and optionally the upper support element (2) comprise stones (26, 40) pierced for the passage of the cable (22), said stones (26, 40) forming endstones on which the opposite stones (24, 38) of the first and optionally second hollow arbors (16, 17) of the cage (5).

4. The movement according to any one of the preceding claims, **characterized in that** the lower support element (1) and the upper support element (2) of the support organ are fixed relative to the frame.

5. The movement according to any one of claims 1 to 3, **characterized in that** the lower support element (1) and the upper support element (2) of the support organ are fixed relative to one another, and **in that** the support organ is arranged to be movable relative to the frame.

6. The movement according to claim 5, **characterized in that** the support organ comprises an arm (50) mounted articulated on the frame and arranged to be moved and to move the support organ relative to the frame.

7. The movement according to any one of claims 4 to 6, **characterized in that** the cable (22) and the pivot axis AA of the cage (5) are perpendicular to the lower support element (1) and the upper support element (2) of the support organ.

8. The movement according to any one of claims 4 to 6, **characterized in that** the cable (22) and the pivot axis AA of the cage (5) are inclined relative to a straight line perpendicular to the lower support element (1) and the upper support element (2) of the support organ.

9. The movement according to any one of claims 1 to 3, **characterized in that** one of the lower support element and the upper support element (2) of the support organ is movable relative to the frame such that the end of the cable (22) connected to said lower (1) or upper (2) moving support element is movable, the cable (22) and the cage (5) being arranged to be driven in a movement in which the cable (22) and the pivot axis AA of the cage (5) pass through different inclined positions relative to a straight line perpendicular to the lower support element (1) and the upper support element (2) of the support organ.

10. The movement according to claim 9, **characterized in that** one of the lower support element (1) and the upper support element (2) of the support organ is translatable.

11. The movement according to claim 9, **characterized in that** one of the lower support element (1) and the upper support element (2) of the support organ is rotatable, circular or elliptical.

12. The movement according to any one of the preceding claims, **characterized in that** the fixed wheel (4) is arranged to cooperate with an escapement pinion of the escapement mechanism, said fixed wheel (4) and said escapement pinion being arranged so as to provide a kinematic link between them, independently of the position of the cage (5).
